# DEMANDE DE BREVET EUROPEEN

(11) **EP 1 306 495 A1**
(43) Date de publication de la demande: **02.05.2003**
(21) Numéro de dépôt: 02292645.5
(22) Date de dépôt: 24.10.2002
(51) Int. Cl.: E04C 2/08, E04F 13/12

(54) **Plateau de bardage, et paroi formée de tels plateaux**

(30) Priorité: 25.10.2001 FR 0113811
(71) Demandeur: USINOR, 92800 Puteaux (FR)
(72) Inventeur: Dupas, Philippe, Maurice, Jean, Camille, 44240 Suce-sur-Erdre (FR)
(74) Mandataire: Colas, Jean-Pierre

(57) **Abrégé**

Ce plateau (P'), propre à constituer un élément de paroi, comprend une plage (a3'), des moyens pour supporter un contre-bardage, et des moyens d'emboîtement adaptés pour restreindre les mouvements relatifs de plateaux adjacents selon une direction (d1) sensiblement perpendiculaire à ladite plage (a3').

Il est remarquable en ce que lesdits moyens de support comprennent une unique aile (a1') reliée à ladite plage (a3'), et en ce que lesdits moyens d'emboîtement comprennent d'une part un bord (5') de ladite plage (a3') opposé à ladite aile (a1'), et d'autre part un pli (3') formé dans ladite plage (a3') s'étendant au voisinage de ladite aile (a1').

Application à la construction de murs ou de toits pour bâtiments.

## Description

La présente invention se rapporte à un profilé de bardage, ou plateau, et à une paroi murale ou de couverture pour bâtiment, réalisée par un assemblage de tels plateaux.

On connaît de la demande de brevet FR 97 14782 déposée au nom de la demanderesse un plateau propre à constituer un élément de paroi, comprenant une plage, des moyens pour supporter un contre-bardage, et des moyens d'emboîtement adaptés pour restreindre les déplacements relatifs de plateaux adjacents selon une direction sensiblement perpendiculaire à ladite plage.

On a représenté sur la figure 1 un tel plateau Π. Comme on peut le voir sur cette figure, les moyens pour supporter un contre-bardage (non représenté) comprennent deux ailes α1, α2 s'étendant sensiblement sur la même hauteur h par rapport à la plage α3.

Comme cela apparaît clairement sur la figure 2, où l'on a représenté deux plateaux Π1, Π2 emboîtés, les moyens d'emboîtement susmentionnés sont obtenus grâce à une géométrie particulière des ailes α1, α2.

L'aile α1 du plateau Π1 comporte en effet un bec 1 qui vient s'appuyer sur un pan incliné 2 de l'aile α2 du plateau Π2, et une lèvre λ1 qui vient s'appuyer sous une lèvre λ2 de l'aile α2 du plateau Π2, ce qui permet de restreindre les déplacements relatifs des plateaux Π1, Π2 selon les deux sens de la direction d1 perpendiculaire aux plages α31, α32.

Comme cela est enseigné par la demande de brevet FR 97 14782, cette restriction des déplacements permet de maintenir les lèvres λ1, λ2 jointives lors de la fixation d'un contre-bardage, sans qu'il soit nécessaire de recourir à des techniques fastidieuses et coûteuses telles que le « couturage » des plages des plateaux.

Bien qu'il offre satisfaction à de nombreux égards, ce plateau de la technique antérieure présente une géométrie qui rend son empilage particulièrement encombrant.

Dans un tel empilage en effet, comme cela est représenté à la figure 3, les plateaux Π1, Π2 sont regroupés par paires et placés en opposition.

Bien qu'un tel agencement permette d'obtenir une certaine stabilité, particulièrement souhaitable notamment pour le stockage et le transport des plateaux, on peut aisément voir que la hauteur d'un empilage de 2n plateaux de hauteur h est sensiblement égale à n x h, ce qui est tout à fait considérable.

On se retrouve donc dans une situation où le volume stocké ou transporté est essentiellement occupé par du vide, c'est-à-dire par les espaces E (voir figure 3) situés entre chaque paire de plateaux Π1, Π2.

Il en résulte finalement des coûts de stockage et de transport élevés par rapport à la quantité de matière effectivement transportée.

On notera par ailleurs que pour placer les plateaux Π1, Π2 en opposition conformément à la figure 3, une intervention manuelle est nécessaire, par laquelle on retourne un plateau sur deux sortant de la chaîne de production.

Cette intervention manuelle vient grever lourdement les coûts de production.

De même, lorsque les plateaux arrivent sur chantier, une manutention importante est nécessaire pour récupérer chaque plateau.

La présente invention a pour but de s'affranchir des inconvénients susmentionnés.

On atteint ce but de l'invention avec un plateau propre à constituer un élément de paroi, comprenant une plage, des moyens pour supporter un contre-bardage, et des moyens d'emboîtement adaptés pour restreindre les déplacements relatifs de plateaux adjacents selon une direction sensiblement perpendiculaire à ladite plage, remarquable en ce que lesdits moyens de support comprennent une unique aile reliée à ladite plage, et en ce que lesdits moyens d'emboîtement comprennent d'une part un bord de ladite plage opposé à ladite aile, et d'autre part un pli formé dans ladite plage s'étendant au voisinage de ladite aile.

La fonction d'emboîtement est donc assurée par la plage elle-même, de sorte qu'il n'est plus nécessaire de prévoir, sur chaque plateau, des paires d'ailes de formes complémentaires.

On peut en particulier choisir de ne conserver qu'une seule aile, ce qui confère à chaque plateau une asymétrie définissant un volume très ouvert particulièrement propice à un empilage compact, ne nécessitant plus de placer les panneaux en opposition en vue de leur transport.

Suivant d'autres caractéristiques de l'invention :
- ladite aile comprend une lèvre doublée,
- ladite aile comprend un pied doublé,
- ladite plage est en partie doublée,
- ledit bord est replié sur lui-même,
- ledit pli est distinct de ladite aile et incliné par rapport à ladite plage,
- ledit plateau comprend en outre une nervure formée dans ladite plage et définissant avec ladite aile une butée adaptée pour restreindre les mouvements relatifs de plateaux adjacents selon une direction sensiblement parallèle à ladite plage,
- ledit pli est formé à la jonction de ladite plage et de ladite aile.

La présente invention se rapporte également à une paroi pour mur ou toit de bâtiment, remarquable en ce qu'elle comprend un bardage formé d'un assemblage de plateaux conformes à ce qui précède.

Suivant d'autres caractéristiques de cette paroi :
- elle comprend un contre-bardage fixé sur les ailes desdits plateaux, les lignes de jointures dudit contre-bardage étant sensiblement perpendiculaires à celles dudit bardage,
- elle comprend un contre-bardage fixé sur les ailes desdits plateaux par l'intermédiaire d'écarteurs, les lignes de jointures dudit contre-bardage étant sensiblement parallèles à celles dudit bardage,
- une couche de matériau isolant est placée dans ledit bardage,
- une couche de matériau isolant est interposée entre ledit bardage et ledit contre-bardage.

D'autres caractéristiques et avantages de l'invention apparaîtront à la lecture de la description qui va suivre et à l'examen du dessin annexé, dans lequel :
- les figures 1 à 3 représentent des plateaux de l'état de la technique, décrits ci-avant,
- la figure 4 est une vue en coupe d'un premier mode de réalisation du plateau selon l'invention,
- la figure 5 est une vue en coupe d'un emboîtement de deux plateaux conformes à la figure 4,
- la figure 6 est une vue en coupe d'un empilage de quatre plateaux conformes à la figure 4, et
- les figures 7 à 9 sont des vues analogues respectivement aux figures 4 à 6, pour un deuxième mode de réalisation du plateau selon l'invention.

Sur ces figures, des références primées (c'est-à-dire suivies du signe « prime ») désignent des organes ou ensembles d'organes identiques ou analogues à ceux désignés par des références non primées.

On se reporte à la figure 4, sur laquelle on voit que, selon un premier mode de réalisation, le plateau P selon l'invention comprend une aile unique a1 reliée à une plage a3.

L'aile a1 comprend un pied p légèrement incliné par rapport à la direction d1 perpendiculaire à la plage a3, et une lèvre L s'étendant vers l'extérieur du plateau P, selon une direction sensiblement parallèle à la plage a3.

Le pied p et la lèvre L sont de préférence doublés, le doublement étant obtenu par un repliement de l'aile a1 sur elle-même.

Le plateau P comprend également un pli 3 formé dans la plage a3 à la jonction de cette plage avec l'aile a1, et pointant vers l'intérieur du plateau P.

A l'opposé de l'aile a1, le plateau P comprend un bord 5 plié de manière à définir un emboîtement complémentaire avec le pli 3, comme cela est visible sur la figure 5, où l'on a représenté un emboîtement de deux plateaux adjacents P1, P2.

Chaque plateau P peut en outre comporter une pluralité de renforts longitudinaux 7, 9 (voir figure 4).

En se reportant à la figure 6, on voit que lorsque des plateaux P1, P2, P3, P4 sont empilés, les pieds p de leurs ailes a1 sont accolés, et la plage a3 de chacun d'entre eux repose à la fois sur le pli 3 et sur le bord 5 du plateau inférieur.

On se reporte à présent à la figure 7, sur laquelle on a représenté un deuxième mode de réalisation du plateau P' selon l'invention, dont on se contentera de décrire les différences par rapport au mode de réalisation précédent.

De préférence, comme cela est représenté, l'aile a1' est repliée sur elle-même de manière à doubler la lèvre L', le pied p' et une partie de la plage a3'.

Le pli 3' est distinct de l'aile a1', et incliné par rapport à la plage a3', de préférence d'environ 45°.

Le bord 5' est plié de manière à définir un emboîtement complémentaire avec le pli 3', comme cela est représenté sur la figure 8, où l'on a représenté un emboîtement de deux plateaux adjacents P1', P2'.

Chaque plateau P' comporte une nervure de blocage 11' formée dans la plage a3' et définissant avec l'aile a1' une butée adaptée pour restreindre les mouvements relatifs des plateaux P1', P2' selon une direction d2 sensiblement parallèle à la plage a3' (voir figure 8), ainsi qu'un renfort longitudinal 7'.

En se reportant à la figure 9, on voit que lorsque des plateaux P1', P2', P3' sont empilés, leurs plis 3' et leurs nervures 11' s'emboîtent mutuellement, de sorte que leurs ailes a1', leurs plages a3' et leurs bords 5' sont sensiblement accolés.

Dans le premier comme dans le deuxième mode de réalisation qui viennent d'être décrits, les plateaux P, P' peuvent être formés en tôle galvanisée laquée.

Les avantages de l'invention résultent directement de la description qui viennent d'être faite.

La fonction d'emboîtement mutuel des plateaux P, P' permettant de restreindre les mouvements relatifs de ces plateaux selon la direction d1 est assurée par les plis 3, 3' et par les bords 5, 5', c'est-à-dire en fait par des parties des plages a3, a3'.

Il n'est donc plus nécessaire, contrairement à ce qui était le cas dans l'état de la technique antérieure, de prévoir que chaque plateau comporte des ailes de formes complémentaires permettant d'obtenir ledit emboîtement restrictif.

Grâce à l'absence d'une telle contrainte, on peut en particulier prévoir que chaque plateau P, P' comporte une unique aile a1, a1' apte à supporter des profilés de contre-bardage (non représentés).

On obtient ainsi des plateaux P, P' présentant une forte asymétrie définissant un volume très ouvert particulièrement propice à un empilage très compact : il suffit en effet de se reporter aux figures 6 et 9 pour voir clairement que l'empilage de 2n plateaux présente une hauteur nettement inférieure à n fois la hauteur de l'un de ces plateaux.

On notera que, de manière particulièrement avantageuse, cet empilage permet de s'affranchir de la nécessité de placer les plateaux par paires en opposition en vue de leur stockage ou de leur transport, et donc d'éliminer des manipulations dangereuses et coûteuses tant en bout de chaîne de production que sur chantier.

On préférera particulièrement le deuxième mode de réalisation, d'une part parce qu'il permet un empilage moins encombrant et plus stable que le premier mode de réalisation, et d'autre part parce qu'il permet, grâce à l'inclinaison du pli 3' et à la présence de la nervure 11', d'obtenir une restriction des mouvements relatifs de plateaux adjacents selon la direction d2, en plus de la restriction selon la direction d1 (voir figures 7 et 8).

Les plateaux P, P' qui viennent d'être décrits peuvent être utilisés pour former le bardage d'une paroi « double-peau » pour mur ou toiture.

Dans ce cas, selon une première variante, des profilés de contre-bardage (non représentés) sont fixés sur les lèvres L, L' des ailes a1, a1' des plateaux P, P', de manière que les lignes de jointure du contre-bardage soient sensiblement perpendiculaires aux lignes de jointure du bardage.

Selon une deuxième variante, des profilés de contre-bardage sont fixés sur les lèvres des ailes des plateaux de bardage par l'intermédiaire d'écarteurs de manière que les lignes de jointure du contre-bardage soient sensiblement parallèles aux lignes de jointure du bardage.

On notera que le doublement des lèvres des plateaux de bardage (voir figures 4 et 7) permet de rendre particulièrement solide la fixation du contre-bardage sur le bardage, et qu'il permet de respecter les normes européennes en vigueur selon lesquelles l'épaisseur du matériau dans lequel est fixé le contre-bardage doit être égale à au moins 1,5 mm.

Lorsque ce doublement s'étend au pied p, p' de l'aile a1, a1' (voir figures 4 et 7), on obtient une paroi « double-peau » particulièrement rigide.

Lorsque ce doublement s'étend à une partie de la plage a3' (voir figure 7), on peut rendre particulièrement solide la fixation du bardage sur des moyens de support tels que des poteaux (non représentés), au moyen par exemple de vis 13' (voir figure 8).

Bien entendu, comme cela est connu en soi on peut placer une couche de matériau isolant à l'intérieur du bardage, ou bien interposer une couche de matériau isolant entre le bardage et le contre-bardage.

Bien entendu, la présente invention n'est pas limitée aux modes de réalisation décrits et représentés, fournis à titre d'exemples illustratifs et non limitatifs.

C'est ainsi par exemple que l'on pourrait envisager que la plage du profilé selon l'invention comprenne des renforts transversaux, c'est-à-dire s'étendant selon une direction sensiblement perpendiculaire à celle de l'aile de ce profilé.

De tels renforts pourraient par exemple être réalisés par embossage du profilé.

## Revendications

1. Plateau (P, P1, P2, P3, P4 ; P', P1', P2', P3') propre à constituer un élément de paroi, comprenant une plage (a3 ; a3'), des moyens pour supporter un contre-bardage, et des moyens d'emboîtement adaptés pour restreindre les mouvements relatifs de plateaux adjacents (P1, P2 ; P1', P2') selon une direction (d1) sensiblement perpendiculaire à ladite plage (a3 ; a3'), **caractérisé en ce que** lesdits moyens de support comprennent une unique aile (a1 ; a1') reliée à ladite plage (a3 ; a3'), et **en ce que** lesdits moyens d'emboîtement comprennent d'une part un bord (5 ; 5') de ladite plage (a3 ; a3') opposé à ladite aile (a1 ; a1'), et d'autre part un pli (3 ; 3') formé dans ladite plage (a3 ; a3') s'étendant au voisinage de ladite aile (a1 ; a1').

2. Plateau (P, P1, P2, P3, P4 ; P', P1', P2', P3') selon la revendication 1, **caractérisé en ce que** ladite aile (a1 ; a1') comprend une lèvre doublée (L ; L').

3. Plateau (P, P1, P2, P3, P4 ; P', P1', P2', P3') selon la revendication 2, **caractérisé en ce que** ladite aile (a1 ; a1') comprend un pied doublé (p ; p').

4. Plateau (P', P1', P2', P3') selon la revendication 3, **caractérisé en ce que** ladite plage (a3') est en partie doublée.

5. Plateau (P, P1, P2, P3, P4) selon l'une quelconque des revendications précédentes, **caractérisé en ce que** ledit bord (5) est replié sur lui-même.

6. Plateau (P', P1', P2', P3') selon l'une quelconque des revendications précédentes, **caractérisé en ce que** ledit pli (3') est distinct de ladite aile (a1') et incliné par rapport à ladite plage (a3').

7. Plateau (P', P1', P2', P3') selon la revendication 6, **caractérisé en ce qu'**il comprend en outre une nervure (11') formée dans ladite plage (a3') et définissant avec ladite aile (a1') une butée adaptée pour restreindre les mouvements relatifs de plateaux adjacents selon une direction (d2) sensiblement parallèle à ladite plage (a3').

8. Plateau (P, P1, P2, P3, P4) selon l'une quelconque des revendications 1 à 5, **caractérisé en ce que** ledit pli (3) est formé à la jonction de ladite plage (a3) et de ladite aile (a1).

9. Paroi pour mur ou toit de bâtiment, **caractérisé en ce qu'**elle comprend un bardage formé d'un assemblage de plateaux (P, P1, P2, P3, P4 ; P', P1', P2', P3') conformes à l'une quelconque des revendications précédentes.

10. Paroi selon la revendication 9, **caractérisée en ce qu'**elle comprend un contre-bardage fixé sur les ailes (a1 ; a1') desdits plateaux (P, P1, P2, P3, P4 ; P', P1', P2', P3'). les lignes de jointures dudit contre-bardage étant sensiblement perpendiculaires à celles dudit bardage.

11. Paroi selon la revendication 9, **caractérisée en ce qu'**elle comprend un contre-bardage fixé sur les ailes (a1 ; a1') desdits plateaux (P, P1, P2, P3, P4 ; P', P1', P2', P3') par l'intermédiaire d'écarteurs, les lignes de jointures dudit contre-bardage étant sensiblement parallèles à celles dudit bardage.

12. Paroi selon l'une des revendications 10 ou 11, **caractérisée en ce qu'**une couche de matériau isolant est placée dans ledit bardage.

13. Paroi selon l'une des revendications 10 ou 11, **caractérisée en ce qu'**une couche de matériau isolant est interposée entre ledit bardage et ledit contre-bardage.
